# EUROPÄISCHE PATENTSCHRIFT

(11) **EP 3 475 507 B1**
(45) Veröffentlichungstag und Bekanntmachung des Hinweises auf die Patenterteilung: **02.06.2021**
(21) Anmeldenummer: 17719799.3
(22) Anmeldetag: 13.04.2017
(51) Int. Cl.: E05D 3/16, E05D 11/10, E05D 15/40, E05F 1/10, E05F 1/12

(54) **STELLANTRIEB FÜR MÖBELTEILE**
ACTUATOR FOR FURNITURE PARTS
MÉCANISME DE RÉGLAGE POUR ÉLÉMENTS DE MEUBLE

(30) Priorität: 22.06.2016 AT 505642016
(43) Veröffentlichungstag der Anmeldung: 01.05.2019
(62) Teilanmeldung aus: 20160576.3
(73) Patentinhaber: Julius Blum GmbH, 6973 Höchst (AT)
(72) Erfinder: SCHMID, Malte, 88131 Bodolz (DE)
(74) Vertreter: Torggler & Hofinger Patentanwälte
(86) Internationale Anmeldenummer: PCT/AT2017/060094
(87) Internationale Veröffentlichungsnummer: WO 2017/219054

(56) Entgegenhaltungen:
- WO-A1-2007/041736
- WO-A1-2015/027253
- WO-A2-2011/011800

## Beschreibung

Die vorliegende Erfindung bezieht sich auf einen Stellantrieb zum Bewegen eines relativ zu einem Möbelkorpus bewegbar gelagerten Möbelteiles, umfassend:
- zumindest einen schwenkbar gelagerten Stellarm zum Bewegen des bewegbaren Möbelteiles,
- eine Federvorrichtung zur Kraftbeaufschlagung des Stellarmes,
- eine Verriegelungsvorrichtung zum lösbaren Verriegeln des Stellarmes, wobei die Verriegelungsvorrichtung zumindest ein bewegbar gelagertes Verriegelungselement aufweist, welches in einer den Stellarm verriegelnden Stellung mit zumindest einer Rastmulde zusammenwirkt.

Stellantriebe mit einer Verriegelungsvorrichtung zum Arretieren einer Schwenklage des Stellarmes werden insbesondere zum Bewegen von Möbelklappen verwendet, die relativ zu einem Möbelkorpus hochbewegbar gelagert sind. Durch die Federvorrichtung ist das Gewicht der Möbelklappe zumindest teilweise kompensierbar, sodass die Bewegung der Möbelklappe von der Federvorrichtung unterstützt und somit auch die Bedienung für einen Benutzer erleichtert wird. Kritische Situationen können sich dann ergeben, wenn die Möbelklappe noch nicht mit dem Stellarm verbunden ist. In einem solchen Fall wirkt auf die Federvorrichtung kein Gegengewicht, sodass der klappenlose Stellarm durch die Kraft der beaufschlagenden Federvorrichtung unkontrolliert ausschlagen und dabei schwere Verletzungen des Montagepersonals oder Beschädigungen von Objekten verursachen kann.

Stellantriebe mit einer Verriegelungsvorrichtung zum lösbaren Arretieren einer Schwenklage des Stellarmes sind beispielsweise in der WO 2007/041736 A1 und in der WO 2011/011800 A2 gezeigt.

Aufgabe der vorliegenden Erfindung ist es, einen Stellantrieb der eingangs erwähnten Gattung mit einer komfortableren Entriegelungsmöglichkeit anzugeben.

Dies wird erfindungsgemäß durch die Merkmale des Patentanspruchs 1 gelöst. Weitere vorteilhafte Ausgestaltungen der Erfindung sind in den abhängigen Ansprüchen angegeben.

Gemäß der Erfindung ist also vorgesehen, dass das Verriegelungselement sowohl durch ein manuell zu betätigendes Schaltelement als auch durch einen am Stellarm gelagerten Steuerteil, welcher durch eine Montage des bewegbaren Möbelteiles am Stellarm beaufschlagbar ist, von der zumindest einen Rastmulde entriegelbar ist.

Mit anderen Worten ist eine Verriegelungsvorrichtung mit einem bewegbar gelagerten Verriegelungselement vorgesehen, welches sowohl durch eine manuelle Betätigung eines Schaltelementes als auch durch die Montage des bewegbaren Möbelteiles am Stellarm aus einer den Stellarm verriegelnden Stellung entriegelbar ist. Für den Monteur vor Ort ergibt sich dadurch der Vorteil, dass der Stellarm wahlweise durch Handbetätigung oder auch durch eine Montage der Möbelklappe am Stellarm aus der Verriegelungsstellung lösbar ist, wobei das Schaltelement und das Steuerteil jeweils mit demselben Verriegelungselement zusammenwirken. Das Schaltelement und das Steuerteil sind, vorzugsweise durch das Verriegelungselement, miteinander bewegungsgekoppelt verbunden, sodass sich bei einer Bewegung des Schaltelementes auch das Steuerteil und bei einer Bewegung des Steuerteiles auch das Schaltelement mitbewegt.

Das Schaltelement kann zwischen einer ersten Schaltstellung und einer zweiten Schaltstellung bewegbar gelagert sein, wobei in der ersten Schaltstellung das Verriegelungselement mit der zumindest einen Rastmulde verriegelt ist und dass in der zweiten Schaltstellung das Verriegelungselement von der Rastmulde entriegelbar ist. Das Schaltelement ist dabei zur Handbetätigung ausgebildet oder kann einen Adapter zur Aufnahme eines Werkzeuges aufweisen, wobei die Verriegelung zwischen dem Verriegelungselement und der zumindest einen Rastmulde durch Kraftausübung auf das Schaltelement lösbar ist.

Wird die Kraftausübung auf das Schaltelement aufgehoben bzw. die Verbindung zwischen dem bewegbaren Möbelteil und dem Stellarm gelöst, so wird das Verriegelungselement durch die Kraft eines Federelementes sofort wieder in die Verriegelungsstellung bewegt, sodass der Stellarm in seiner Schwenklage verriegelt ist und damit nicht weiter in Richtung Offenstellung ausschlagen kann.

Gemäß einem Ausführungsbeispiel kann vorgesehen sein, dass der Stellarm durch das Zusammenwirken des Verriegelungselementes mit der zumindest einen Rastmulde in einer Schließstellung verriegelbar ist. Auf diese Weise ist das bewegbare Möbelteil mit dem in der Schließstellung befindlichen Stellarm verbindbar. Es kann aber auch zumindest eine zweite Rastmulde vorgesehen sein, wobei der Stellarm durch das Zusammenwirken des Verriegelungselementes mit der zweiten Rastmulde in einer Offenstellung verriegelbar ist. Falls zweckmäßig, kann eine dritte Rastmulde vorgesehen werden, wobei der Stellarm durch das Zusammenwirken des Verriegelungselementes mit der dritten Rastmulde in einer zwischen der Offenstellung und der Schließstellung befindlichen Zwischenstellung, welche vorzugsweise der halb geöffneten Stellung des Stellarmes entspricht, verriegelbar ist.

Insgesamt ergeben sich dadurch zumindest drei verschiedene Rastpositionen des Stellarmes (nämlich die Schließstellung, die Offenstellung und die halb geöffnete Stellung des Stellarmes), sodass der Stellarm in diesen drei vorgegebenen Schwenkstellungen mit der Möbelklappe verbindbar ist.

Weitere Einzelheiten und Vorteile der vorliegenden Erfindung ergeben sich anhand des in den Figuren gezeigten Ausführungsbeispiels. Dabei zeigt bzw. zeigen:
- Fig. 1a, 1b: ein Möbel mit einem relativ zu einem Möbelkorpus bewegbar gelagerten Möbelteil sowie einen Stellantrieb zum Bewegen des bewegbaren Möbelteiles,
- Fig. 2a, 2b: einen Querschnitt des Stellantriebes mit verriegeltem Stellarm sowie eine vergrößerte Detaildarstellung hierzu,
- Fig. 3a, 3b: einen Querschnitt des Stellantriebes mit entriegeltem Stellarm sowie eine vergrößerte Detaildarstellung hierzu,
- Fig. 4a, 4b: einen Querschnitt des Stellantriebes in einer Offenstellung des Stellarmes sowie eine vergrößerte Detaildarstellung hierzu,
- Fig. 5a, 5a: einen Querschnitt des Stellantriebes, wobei der Stellarm in der Offenstellung mit dem bewegbaren Möbelteil verbunden ist sowie eine vergrößerte Detaildarstellung hierzu,
- Fig. 6a, 6b: einen Querschnitt des Stellantriebes, wobei der Stellarm in der Schließstellung mit dem bewegbaren Möbelteil verbunden ist sowie eine vergrößerte Detaildarstellung hierzu,
- Fig. 7a, 7b: einen Querschnitt des Stellantriebes, wobei der Stellarm in einer halb geöffneten Stellung mit dem bewegbaren Möbelteil verbindbar ist sowie eine vergrößerte Detaildarstellung hierzu,
- Fig. 8a, 8b: der Stellantrieb in einer perspektivischen, teilweise aufgebrochenen Ansicht sowie eine vergrößerte Detaildarstellung hierzu.

Fig. 1a zeigt eine perspektivische Darstellung eines Möbels 1, wobei ein bewegbares Möbelteil 3 durch einen Stellantrieb 4 um eine horizontal verlaufende Drehachse relativ zu einem Möbelkorpus 2 schwenkbar gelagert ist. Durch den Stellantrieb 4 ist das bewegbare Möbelteil 3 ausgehend von einer vertikalen Schließstellung in eine relativ zum Möbelkorpus 2 angehobene Lage (und in die umgekehrte Richtung) bewegbar. Der Stellantrieb 4 weist ein am Möbelkorpus 2 zu befestigendes Gehäuse 5 und zumindest einen relativ zum Gehäuse 5 schwenkbar gelagerten Stellarm 6 zum Bewegen des bewegbaren Möbelteiles 3 auf. Zur Kraftbeaufschlagung des Stellarmes 6 ist eine Federvorrichtung 7 vorgesehen, sodass die Bedienung des bewegbaren Möbelteiles 3 für einen Benutzer erleichtert wird. Der Stellarm 6 ist durch eine Rastvorrichtung 23 mit einem am bewegbaren Möbelteil 3 zu befestigenden Beschlagteil 22 lösbar verrastbar.

Fig.1b zeigt den Stellantrieb 4 gemäß einem möglichen Ausführungsbeispiel. Am Gehäuse 5 ist die Federvorrichtung 7 (beispielsweise zumindest eine als Schraubenfeder ausgebildete Druckfeder) gelagert, welche sich an einer ortsfesten Gelenkachse A abstützt und gegen die Gelenkachse B drückt. Die Gelenkachse B ist an einem ersten Hebelende eines zweiarmigen Umlenkhebels 9 gelagert, welcher um die Gelenkachse C drehbar gelagert ist. Das zweite Hebelende des Umlenkhebels 9 steht über die Gelenkachse D mit einem Schubhebel 10 in Verbindung, welcher über einen Bolzen 11 mit einem um eine Drehachse E drehbaren Hebel 12 gelenkig verbunden ist. Durch eine Einstellvorrichtung 13 ist der Abstand des Bolzens 11 entlang einer Führung des Hebels 12 relativ zur Gelenkachse E und damit der wirksame Hebelarm zwischen dem Bolzen 11 und der Gelenkachse E veränderbar, sodass ein auf den Stellarm 6 ausgeübtes Drehmoment der Federvorrichtung 7 entsprechend dem jeweiligen Gewicht des bewegbaren Möbelteiles 3 einstellbar ist. Der Hebel 12 ist über die Gelenkachsen F, G mit Hebeln 8, 14 gelenkig verbunden, wobei die Hebel 8, 14 über die Gelenkachsen H, I mit dem Stellarm 6 schwenkbar verbunden sind. Der Stellantrieb 4 umfasst ferner eine Dämpfvorrichtung 15 in Form eines hydraulischen Fluiddämpfers, welcher im gezeigten Ausführungsbeispiel als Kolben-Zylinder-Einheit ausgeführt ist. Bei einer Schließbewegung des Stellarmes 6 trifft der um die Gelenkachse E schwenkbare Hebel 12 auf einen Stößel der Kolben-Zylinder-Einheit auf, woraufhin zur Ausführung eines Dämpfungshubes eine Relativbewegung zwischen dem Zylinder und dem Kolben der Dämpfvorrichtung 15 erfolgt und damit die Bewegung des Hebels 12 (und damit des bewegbaren Möbelteiles 3) gegen Ende der Schließbewegung bis hin zur vollständigen Schließstellung abgebremst wird.

Der Möbelbeschlag 4 weist eine Begrenzungsvorrichtung 16 zur Begrenzung eines Öffnungswinkels einer relativen Schwenkbewegung des Stellarmes 6 und dem Gehäuse 5 auf, sodass also der maximale Schwenkweg des Stellarmes 6 (und damit jener des bewegbaren Möbelteiles 3) begrenzbar ist. Die Begrenzungsvorrichtung 16 umfasst ein am Hebel 8 bewegbar gelagertes Betätigungselement 16a, wobei durch eine manuelle oder durch eine mittels Werkzeug erfolgende Betätigung des Betätigungselementes 16a der maximale Öffnungswinkel des Stellarmes 6 einstellbar begrenzbar ist. Diese Begrenzungsvorrichtung 16 ist beispielsweise dann vorteilhaft, wenn sich das bewegbare Möbelteil 3 in Montagelage unmittelbar unter einer Raumdecke befindet und eine Kollision des bewegbaren Möbelteiles 3 mit dieser Raumdecke beim Öffnen verhindert werden soll. Im gezeigten Ausführungsbeispiel bilden die Hebel 8, 14 zusammen mit den Gelenkachsen F, G, H, I ein Gelenkviereck aus, wobei durch die Begrenzungsvorrichtung 16 der Abstand zwischen den Hebeln 8, 14 begrenzbar ist.

Der Stellantrieb 4 weist ferner eine Verriegelungsvorrichtung 17 zum Verriegeln einer Schwenklage des Stellarmes 6 auf. Diese Verriegelungsvorrichtung 17 ist dann von Vorteil, wenn das bewegbare Möbelteil 3 noch nicht mit dem Stellarm 6 verbunden ist, sodass ein unkontrolliertes Ausschlagen des klappenlosen Stellarmes 6 in Öffnungsrichtung aufgrund des von der Federvorrichtung 7 auf den Stellarm 6 ausgeübten Drehmomentes verhindert wird. Die Verriegelungsvorrichtung 17 umfasst ein manuell zu betätigendes Schaltelement 18 und ein am Stellarm 6 bewegbar gelagertes Steuerteil 19, welches durch die Montage des bewegbaren Möbelteiles 3 am Stellarm 6 (d.h. durch das am bewegbaren Möbelteil 3 zu befestigende Beschlagteil 22) beaufschlagbar ist. Durch Kraftausübung auf das Schaltelement 18 sowie durch Kraftausübung auf das Steuerteil 19 (nämlich durch die Herstellung der Verbindung zwischen dem Stellarm 6 und dem Beschlagteil 22 durch die Montage des bewegbaren Möbelteiles 3) ist ein Verriegelungselement 20 ausgehend von einer den Stellarm 6 verriegelnden Stellung in eine den Stellarm 6 freigebende Stellung entlang eines Langlochs 21 des Stellarmes 6 bewegbar gelagert. Das Verriegelungselement 20 ist im gezeigten Ausführungsbeispiel als zylindrischer Bolzen ausgeführt. Am Stellarm 6 ist eine Rastvorrichtung 23 mit einem federnden Rasthebel gelagert, durch welchen der Stellarm 6 mit dem am bewegbaren Möbelteil 3 zu befestigenden Beschlagteil 22 lösbar verrastbar ist. Am Stellarm 6 ist zumindest eine Einstellvorrichtung 27 mit einem Einstellrad vorhanden, wobei durch Drehung des Einstellrades eine Lage des Stellarmes 6 relativ zum Beschlagteil 22 einstellbar ist.

Fig. 2a zeigt den Stellantrieb 4 gemäß Fig. 1b in einem Querschnitt. Die Begrenzungsvorrichtung 16 zur Begrenzung des Öffnungswinkels des Stellarmes 6 umfasst einen Anschlag 24, wobei durch eine Betätigung des Betätigungselementes 16a eine Lage des Anschlages 24, vorzugsweise stufenlos, einstellbar ist. Das Betätigungselement 16a ist am Hebel 8 gelagert, der Anschlag 24 wirkt in einer den Öffnungswinkel begrenzenden Stellung mit dem Hebel 14, vorzugsweise mit einer Materialstärke des Hebels 14, zusammen. In Fig. 2a ist der Stellarm 6 durch die Verriegelungsvorrichtung 17 verriegelt, sodass ein unbeabsichtigtes Öffnen bzw. Ausschlagen des Stellarmes 6 in jenem Schwenkbereich, in welchem die Federvorrichtung 7 den Stellarm 6 in Öffnungsrichtung beaufschlagt, verhindert ist.

Die Verriegelungsvorrichtung 17 umfasst das Verriegelungselement 20, durch welches in einer den Stellarm 6 verriegelnden Stellung die Gelenkachse I, das Schaltelement 18 und das Steuerteil 19 miteinander verriegelbar sind. Der Stellarm 6 ist hierbei in der Schließstellung arretiert, wobei das Verriegelungselement 20 in einer ersten Rastmulde 28a des Hebels 8 aufgenommen ist. Zum Verriegeln des Stellarmes 6 in einer Offenstellung ist eine zweite Rastmulde 28b vorgesehen, wobei der Stellarm 6 in der Offenstellung in der zweiten Rastmulde 28b aufnehmbar ist. Das Schaltelement 18 ist in der gezeigten Figur am Stellarm 6 in Richtung des Pfeils 29 (Fig. 2b) bewegbar gelagert und weist zumindest eine erste Führungsbahn 25 zur verschiebbaren Lagerung des Verriegelungselementes 20 und eine zweite Führungsbahn 26 zur verschiebbaren Lagerung der Gelenkachse I auf, wobei das Verriegelungselement 20 durch eine manuelle Betätigung des Schaltelementes 18 oder durch die Beaufschlagung des Steuerteiles 19 in oder entlang der ersten Führungsbahn 25 und die Gelenkachse I in oder entlang der zweiten Führungsbahn 26 bewegbar gelagert sind. Das Steuerteil 19 ist als ein um eine Drehachse 30 schwenkbar gelagerter Hebel ausgebildet, wobei ein erstes Hebelende des Hebels (bei Bezugszeichen 19) bei der Montage des bewegbaren Möbelteiles 3 durch das Beschlagteil 22 beaufschlagbar ist und wobei ein zweites Hebelende des Steuerteiles 19 eine Führung 31 zur verschiebbaren Lagerung des Verriegelungselementes 20 aufweist. Bei der Montage des bewegbaren Möbelteiles 3 wird zunächst das am bewegbaren Möbelteil 3 vormontierte Beschlagteil 22 in ein Lager 32 des Stellarmes 6 eingehängt, durch anschließendes Verschwenken ist das Beschlagteil 22 (und damit das bewegbare Möbelteil 3) mit dem Rasthebel der Rastvorrichtung 23 verrastbar. Fig. 2b zeigt den in Fig. 2a eingekreisten Bereich in einer vergrößerten Ansicht.

Fig. 3a zeigt den Stellantrieb 4 gemäß den Figuren 2a, 2b in einer entriegelten Stellung des Stellarmes 6. Wird das Schaltelement 18 ausgehend von Fig. 2b durch manuelle Kraftausübung in Richtung des eingezeichneten Pfeils 29 bewegt, so wird das Verriegelungselement 20 aus der Rastmulde 28a bewegt und entlang der ersten Führungsbahn 25 des Schaltelementes 18 verschoben, die Gelenkachse I wird entlang der zweiten Führungsbahn 26 des Schaltelementes 18 bewegt, das Steuerteil 19 wird um die Drehachse 30 verschwenkt und das Verriegelungselement 20 wird entlang der Führung 31 des Steuerteiles 19 verschoben. Nichts anderes erfolgt bei der Montage des bewegbaren Möbelteiles 3 am Stellarm 6. In diesem Fall würde das am bewegbaren Möbelteil 3 zu befestigende Beschlagteil 22 den Hebelarm des Steuerteiles (bei Bezugszeichen 19) im Uhrzeigersinn beaufschlagen, sodass die Entriegelung des Verriegelungselementes 20 von der Rastmulde 28a und die oben beschriebenen Bewegungsabläufe in einer identischen Weise erfolgen. Das Schaltelement 18 würde sich dann, durch die Montage des Beschlagteiles 22 am Stellarm 6, von selbst in Richtung des eingezeichneten Pfeils 29 (Fig. 2b) bewegen. Für den Benutzer ist es somit möglich, entweder durch eine manuelle Betätigung des Schaltelementes 18 in Richtung des Pfeils 29 oder wahlweise durch die Montage des Beschlagteiles 22 am Stellarm 6 eine Entriegelung des Stellarmes 6 herbeizuführen. Nach erfolgter Entriegelung ist der Stellarm 6 durch Kraftausübung auf das Schaltelement 18 in Richtung des Pfeils 29 weiter in Richtung Offenstellung bewegbar.

Fig. 4a zeigt einen Querschnitt des Stellantriebes 4 mit dem Stellarm 6 in einer Offenstellung, Fig. 4b zeigt den in Fig. 4a eingekreisten Bereich in einer vergrößerten Ansicht. Der Stellarm 6 kann unter Aufrechterhaltung der Druckausübung auf das Schaltelement 18 in Richtung des Pfeils 29 kontrolliert in Richtung Offenstellung bewegt werden. Wird die manuelle Druckausübung auf das Schaltelement 18 aufgehoben, so ist das Verriegelungselement 20 durch die Kraft eines Federelementes 33 (Fig. 8b) mit der zweiten Rastmulde 28b des Hebels 8 selbsttätig verrastbar, sodass der Stellarm 6 in der Offenstellung verriegelt ist.

Fig. 5a zeigt einen Querschnitt des Stellantriebes 4 mit dem am Stellarm 6 montierten Möbelteil 3. Das am Möbelteil 3 befestigte Beschlagteil 22 wird bei der Montage zunächst mit einem Endbereich in das Lager 32 des Stellarmes 6 eingehängt und um dieses Lager 32 so lange verschwenkt, bis der zweite Endbereich des Beschlagteiles 22 mit dem federnden Rasthebel der Rastvorrichtung 23 lösbar verrastbar ist. Durch diese Montage wird das Steuerteil 19 vom Beschlagteil 22 um die Drehachse 30 im Uhrzeigersinn gedrückt, sodass das Verriegelungselement 20 aus der zweiten Rastmulde 28b des Hebels 8 entriegelt und der Stellarm 6 für eine Schwenkbewegung freigegeben wird. Fig. 5b zeigt den in Fig. 5a eingekreisten Bereich in einer vergrößerten Ansicht.

Fig. 6a zeigt den Stellantrieb 4 in einem Querschnitt, wobei der in der Schließstellung befindliche Stellarm 6 mit dem bewegbaren Möbelteil 3 verbunden ist. Ausgehend von der in Fig. 2a gezeigten Stellung, in welcher der Stellarm 6 in der Schließstellung durch das Verriegelungselement 20 verriegelt ist, wird das am bewegbaren Möbelteil 3 befestigte Beschlagteil 22 in das Lager 32 des Stellarmes 6 eingehängt und um dieses Lager 32 so lange verschwenkt, bis der zweite Endbereich des Beschlagteiles 22 mit dem Rasthebel der Rastvorrichtung 23 lösbar verrastbar ist. Durch diese Montage wird das Steuerteil 19 vom Beschlagteil 22 um die Drehachse 30 im Uhrzeigersinn gedrückt, sodass das Verriegelungselement 20 aus der ersten Rastmulde 28a des Hebels 8 entriegelt und der Stellarm 6 für eine Schwenkbewegung freigegeben wird. Fig. 6b zeigt den in Fig. 6a eingekreisten Bereich in einer vergrößerten Ansicht.

Fig. 7a zeigt einen Querschnitt des Stellantriebes 4, wobei der Stellarm 6 in einer halb geöffneten Stellung mit dem bewegbaren Möbelteil 3 verbindbar ist. Die Verriegelungsvorrichtung 17 umfasst hierfür eine dritte Rastmulde 28c, in welcher das Verriegelungselement 20 aufgenommen ist. Die erste, zweite und dritte Rastmulde 28a, 28b, 28c können dabei jeweils an einem Umfangsrand des Hebels 8 ausgebildet sein. Der verriegelte Stellarm 6 befindet sich etwa in einer 45° Offenstellung und ist entweder durch Kraftausübung auf das Schaltelement 18 oder durch die Montage des bewegbaren Möbelteils 3 am Stellarm 6 entriegelbar. Erkennbar sind die linearen Führungsbahnen 25, 26 des Schaltelementes 18, wobei die Hauptlängsrichtungen der Führungsbahnen 25, 26 quer zueinander verlaufen. Auch ist die Führung 31 des Steuerteiles 19 erkennbar, entlang welcher das Verriegelungselement 20 verschiebbar ist.

Fig. 8a zeigt den Stellantrieb 4 in einer perspektivischen, teilweise aufgebrochenen Ansicht. Der Stellarm 6 ist über die Hebel 8, 12, 14 relativ zum Gehäuse 5 schwenkbar gelagert, wobei die Schließbewegung des Stellarmes 6 durch eine Dämpfvorrichtung 15 dämpfbar ist. Erkennbar ist das am Hebel 8 gelagerte Betätigungselement 16a der Begrenzungsvorrichtung 16, durch die der maximale Öffnungswinkel des Stellarmes 6 begrenzbar ist. Fig. 8b zeigt den in Fig. 8a eingekreisten Bereich in einer vergrößerten Ansicht, wobei das Verriegelungselement 20 durch das Schaltelement 18 und durch das Steuerteil 19 wahlweise aus drei verschiedenen Rastmulden 28a, 28b, 28c entriegelbar ist. Das Schaltelement 18 und/oder das Steuerteil 19 sind durch ein Federelement 33 in Richtung Verriegelungsstellung vorgespannt. Dieses Federelement 33 dient dazu, das Verriegelungselement 20 bei Nicht-Betätigung des Schaltelementes 18 bzw. durch ein Trennen des Beschlagteiles 22 vom Stellarm 6 wieder in die Verriegelungsposition zu bewegen, sodass der Stellarm 6 durch die Kraft des Federelementes 33 selbsttätig in seiner Schwenklage verriegelbar ist. Das Federelement 33 ist im gezeigten Ausführungsbeispiel als eine an der Drehachse 30 angeordnete Schenkelfeder ausgebildet, wobei ein erstes Ende der Schenkelfeder an einem Gegenanschlag 34 des Stellarmes 6 und ein zweites Ende der Schenkelfeder gegen das Steuerteil 19 drückt, sodass das Verriegelungselement 20 stets mit einer in Richtung der Rastmulden 28a, 28b, 28c wirkenden Kraft beaufschlagt ist.

## Patentansprüche

1. Stellantrieb (4) zum Bewegen eines relativ zu einem Möbelkorpus (2) bewegbar gelagerten Möbelteiles (3), umfassend:
- zumindest einen schwenkbar gelagerten Stellarm (6) zum Bewegen des bewegbaren Möbelteiles (3),
- eine Federvorrichtung (7) zur Kraftbeaufschlagung des Stellarmes (6),
- eine Verriegelungsvorrichtung (17) zum lösbaren Verriegeln des Stellarmes (6), wobei die Verriegelungsvorrichtung (17) zumindest ein bewegbar gelagertes Verriegelungselement (20) aufweist, welches in einer den Stellarm (6) verriegelnden Stellung mit zumindest einer Rastmulde (28a) zusammenwirkt, wobei das Verriegelungselement (20) durch einen am Stellarm (6) gelagerten Steuerteil (19), welcher durch eine Montage des bewegbaren Möbelteiles (3) am Stellarm (6) beaufschlagbar ist, von der zumindest einen Rastmulde (28a) entriegelbar ist, wobei das Steuerteil (19) als ein um eine Drehachse (30) drehbar gelagerter Hebel mit zwei Hebelenden ausgebildet ist, wobei ein erstes Hebelende des Hebels durch die Montage des bewegbaren Möbelteiles (3) am Stellarm (6) von einem am bewegbaren Möbelteil (3) zu befestigenden Beschlagteil (22) beaufschlagbar ist,
**dadurch gekennzeichnet, dass** das Verriegelungselement (20) auch durch ein manuell zu betätigendes Schaltelement (18) von der zumindest einen Rastmulde (28a) entriegelbar ist, wobei das Schaltelement (18) zumindest eine erste Führungsbahn (25) aufweist, wobei das Verriegelungselement (20) durch eine manuelle Betätigung des Schaltelementes (18) oder durch die Beaufschlagung des Steuerteiles (19) in oder entlang der zumindest einen Führungsbahn (25) bewegbar gelagert ist, und wobei ein zweites Hebelende des Hebels eine Führung (31) aufweist, in oder entlang welcher das Verriegelungselement (20) verschiebbar gelagert ist.

2. Stellantrieb nach Anspruch 1, **dadurch gekennzeichnet, dass** der Stellarm (6) durch das Zusammenwirken des Verriegelungselementes (20) mit der zumindest einen Rastmulde (28a) in einer Schließstellung verriegelbar ist.

3. Stellantrieb nach Anspruch 1 oder 2, **dadurch gekennzeichnet, dass** zumindest eine zweite Rastmulde (28b) vorgesehen ist, wobei der Stellarm (6) durch das Zusammenwirken des Verriegelungselementes (20) mit der zweiten Rastmulde (28b) in einer Offenstellung verriegelbar ist.

4. Stellantrieb nach Anspruch 3, **dadurch gekennzeichnet, dass** zumindest eine dritte Rastmulde (28c) vorgesehen ist, wobei der Stellarm (6) durch das Zusammenwirken des Verriegelungselementes (20) mit der dritten Rastmulde (28c) in einer zwischen der Offenstellung und der Schließstellung befindlichen Zwischenstellung, welche vorzugsweise der halb geöffneten Stellung des Stellarmes (6) entspricht, verriegelbar ist.

5. Stellantrieb nach einem der Ansprüche 1 bis 4, **dadurch gekennzeichnet, dass** das Schaltelement (18) zwischen einer ersten Schaltstellung und einer zweiten Schaltstellung bewegbar gelagert ist, wobei in der ersten Schaltstellung das Verriegelungselement (20) mit der zumindest einen Rastmulde (28a) verriegelt ist und dass in der zweiten Schaltstellung das Verriegelungselement (20) von der zumindest einen Rastmulde (28a) entriegelbar ist.

6. Stellantrieb nach einem der Ansprüche 1 bis 5, **dadurch gekennzeichnet, dass** das Schaltelement (18) beweglich am Stellarm (6) angeordnet ist.

7. Stellantrieb nach einem der Ansprüche 1 bis 6, **dadurch gekennzeichnet, dass** das Schaltelement (18) eine zweite Führungsbahn (26) aufweist, wobei eine Gelenkachse (I) des Stellarmes (6) durch eine manuelle Betätigung des Schaltelementes (18) oder durch die Beaufschlagung des Steuerteiles (19) in oder entlang der zweiten Führungsbahn (26) bewegbar gelagert ist.

8. Stellantrieb nach einem der Ansprüche 1 bis 7, **dadurch gekennzeichnet, dass** der Stellarm (6) durch eine Rastvorrichtung (23) mit dem am bewegbaren Möbelteil (3) zu befestigenden Beschlagteil (22) lösbar verrastbar ist.

9. Stellantrieb nach einem der Ansprüche 1 bis 8, **dadurch gekennzeichnet, dass** der Stellarm (6) über eine Gelenkachse (I) mit einem Hebel (8) schwenkbar verbunden ist, wobei die Verriegelungsvorrichtung (17) zwischen dem Stellarm (6) und dem Hebel (8) wirksam ist.

10. Stellantrieb nach Anspruch 9, **dadurch gekennzeichnet, dass** die zumindest eine Rastmulde (28a) am Hebel (8) angeordnet oder ausgebildet ist.

11. Stellantrieb nach einem der Ansprüche 1 bis 10, **dadurch gekennzeichnet, dass** das Verriegelungselement (20) als zylindrischer Bolzen ausgebildet ist.

12. Stellantrieb nach einem der Ansprüche 1 bis 11, **dadurch gekennzeichnet, dass** das Schaltelement (18) und/oder das Steuerteil (19) durch ein Federelement (33) in Richtung Verriegelungsstellung vorgespannt ist bzw. sind.

## Claims

1. An actuating drive (4) for moving a furniture part (3) movably supported relative to a furniture carcass (2), comprising:
- at least one pivotally mounted actuating arm (6) for moving the movable furniture part (3),
- a spring device (7) for applying a force to the actuating arm (6),
- a locking device (17) for releasably locking the actuating arm (6), wherein the locking device (17) includes at least one movably-mounted locking element (20) cooperating with at least one locking recess (28a) in a position in which the actuating arm (6) is locked, wherein the locking element (20) can be unlocked from the at least one locking recess (28a) by a control portion (19) arranged on the actuating arm (6), wherein the control portion (19) is configured to be pressurized by mounting the movable furniture part (3) to the actuating arm (6), wherein the control portion (19) is configured as a lever pivotally mounted about a pivoting axis (30), the lever having two lever ends, wherein a first lever end of the lever can be acted upon by a fitting portion (22) to be fixed to the movable furniture part (3) when the movable furniture part (3) is mounted to the actuating arm (6),
**characterized in that** the locking element (20) can also be unlocked from the at least one locking recess (28a) by a switch element (18) configured to be operated manually, wherein the switch element (18) includes at least one first guide track (25), wherein the locking element (20) is movable in or along the at least one guide track (25) by a manual actuation of the switch element (18) or by the pressurization of the control portion (19), and wherein a second lever end of the lever includes a guide (31) in or along which the locking element (20) is displaceably supported.

2. The actuating drive according to claim 1, **characterized in that** the actuating arm (6) is configured to be locked in a closed position by a cooperation of the locking element (20) with the at least one locking recess (28a).

3. The actuating drive according to claim 1 or 2, **characterized in that** at least one second locking recess (28b) is provided, wherein the actuating arm (6) is configured to be locked in an open position by a cooperation of the locking element (20) with the second locking recess (28b).

4. The actuating drive according to claim 3, **characterized in that** at least a third locking recess (28c) is provided, wherein the actuating arm (6) is configured to be locked in an intermediate position, lying between the open position and the closed position and which preferably corresponds to the half-open position of the actuating arm (6), by a cooperation of the locking element (20) with the third locking recess (28c).

5. The actuating drive according to one of the claims 1 to 4, **characterized in that** the switch element (18) is configured to be moved between a first switching position and a second switching position, wherein in the first switching position, the locking element (20) is locked with the at least one locking recess (28a), and in the second switching position, the locking element (20) can be unlocked from the at least one locking recess (28a).

6. The actuating drive according to one of the claims 1 to 5, **characterized in that** the switch element (18) is movably-mounted on the actuating arm (6).

7. The actuating drive according to one of the claims 1 to 6, **characterized in that** the switch element (18) has a second guide track (26), wherein a hinge axis member (I) of the actuating arm (6) is movable in or along the second guide track (26) by a manual actuation of the switch element (18) or by the pressurization of the control portion (19).

8. The actuating drive according to one of the claims 1 to 7, **characterized in that** the actuating arm (6) is configured to be releasably latched with the fitting portion (22) to be fixed to the movable furniture part (3) by a latching device (23).

9. The actuating drive according to one of the claims 1 to 8, **characterized in that** the actuating arm (6) is pivotally connected to a lever (8) by a hinge axis member (I), wherein the locking device (17) is operative between the actuating arm (6) and the lever (8).

10. The actuating drive according to claim 9, **characterized in that** the at least one locking recess (28a) is formed or arranged on the lever (8).

11. The actuating drive according to one of the claims 1 to 10, **characterized in that** the locking element (20) is configured as a cylindrical pin.

12. The actuating drive according to one of the claims 1 to 11, **characterized in that** the switch element (18) and/or the control portion (19) is or are pre-stressed by a spring element (33) in a direction towards the locking position.

## Revendications

1. Entraînement de réglage (4) pour le déplacement d'une partie de meuble (3) logée de manière mobile par rapport à un corps de meuble (2), comprenant:
- au moins un bras de réglage (6) logé de manière pivotante pour le déplacement de la partie de meuble mobile (3),
- un dispositif à ressort (7) pour l'application d'une force sur le bras de réglage (6),
- un dispositif de verrouillage (17) pour le verrouillage amovible du bras de réglage (6), dans lequel le dispositif de verrouillage (17) comprend au moins un élément de verrouillage (20) logé de manière mobile, qui, dans une position verrouillant le bras de réglage (6), interagit avec au moins un évidement d'encliquetage (28a), dans lequel l'élément de verrouillage (20) peut être déverrouillé de l'au moins un évidement d'encliquetage (28a) par une partie de commande (19) logée sur le bras de réglage (6), qui peut être sollicitée par un montage de la partie de meuble mobile (3) sur le bras de réglage (6), dans lequel la partie de commande (19) est conçue comme un levier, logé de manière rotative autour d'un axe de rotation (30), avec deux extrémités de levier, dans lequel une première extrémité de levier peut être sollicitée, grâce au montage de la partie de meuble mobile (3) sur le bras de réglage (6), par une partie de ferrure (22) à fixer sur la partie de meuble mobile (3),
**caractérisé en ce que** l'élément de verrouillage (20) peut également être déverrouillé de l'au moins un évidement d'encliquetage (28a) par un élément de commutation (18) à actionnement manuel, dans lequel l'élément de commutation (18) comprend au moins une première piste de guidage (25), dans lequel l'élément de verrouillage (20) est logé de façon à pouvoir être déplacé dans ou le long de l'au moins une piste de guidage (25) grâce à un actionnement manuel de l'élément de commutation (18) ou à la sollicitation de la partie de commande (19), et dans lequel une deuxième extrémité du levier comprend un guidage dans lequel ou le long duquel l'élément de verrouillage (20) est logé de manière coulissante.

2. Entraînement de réglage selon la revendication 1, **caractérisé en ce que** le bras de réglage (6) peut être verrouillé dans une position de fermeture grâce à l'interaction de l'élément de verrouillage (20) avec l'au moins un évidement d'encliquetage (28a).

3. Entraînement de réglage selon la revendication 1 ou 2, **caractérisé en ce qu'**au moins un deuxième évidement d'encliquetage (28b) est prévu, dans lequel le bras de réglage (6) peut être verrouillé dans une position d'ouverture grâce à l'interaction de l'élément de verrouillage (20) avec le deuxième évidement d'encliquetage (28b).

4. Entraînement de réglage selon la revendication 3, **caractérisé en ce qu'**au moins un troisième évidement d'encliquetage (28c) est prévu, dans lequel le bras de réglage (6) peut être verrouillé dans une position intermédiaire se trouvant entre la position d'ouverture et la position de fermeture, qui correspond de préférence à une position à moitié ouverte du bras de réglage (6), grâce à l'interaction de l'élément de verrouillage (20) avec le troisième évidement d'encliquetage (28c).

5. Entraînement de réglage selon l'une des revendications 1 à 4, **caractérisé en ce que** l'élément de commutation (18) est logé de manière mobile entre une première position de commutation et une deuxième position de commutation, dans lequel, dans la première position de commutation, l'élément de verrouillage (20) est verrouillé avec d'au moins un évidement d'encliquetage (28a) et **en ce que**, dans la deuxième position de commutation, l'élément de verrouillage (20) peut être déverrouillé de l'au moins un évidement d'encliquetage (28a).

6. Entraînement de réglage selon l'une des revendications 1 à 5, **caractérisé en ce que** l'élément de commutation (18) est disposé de manière mobile sur le bras de réglage (6).

7. Entraînement de réglage selon l'une des revendications 1 à 6, **caractérisé en ce que** l'élément de commutation (18) comprend une deuxième piste de guidage (26), dans lequel un axe d'articulation (I) du bras de réglage (6) est logé à pouvoir être déplacé, grâce à un actionnement manuel de l'élément de commutation (18) ou à la sollicitation de la partie de commande (19), dans ou le long de la deuxième piste de guidage (26).

8. Entraînement de réglage selon l'une des revendications 1 à 7, **caractérisé en ce que** le bras de réglage (6) peut être encliqueté de manière amovible grâce à un dispositif d'encliquetage (23) avec la partie de ferrure (22) à fixer sur la partie de meuble mobile (3).

9. Entraînement de réglage selon l'une des revendications 1 à 8, **caractérisé en ce que** le bras de réglage (6) est relié de manière tournante avec un levier (8) par l'intermédiaire d'un axe d'articulation (I), dans lequel le dispositif de verrouillage (17) agit entre le bras de réglage (6) et le levier (8).

10. Entraînement de réglage selon la revendication 9, **caractérisé en ce que** l'au moins un évidement d'encliquetage (28a) est disposé ou réalisé sur le levier (8).

11. Entraînement de réglage selon l'une des revendications 1 à 10, **caractérisé en ce que** l'élément de verrouillage (20) est conçu comme une tige cylindrique.

12. Entraînement de réglage selon l'une des revendications 1 à 11, **caractérisé en ce que** l'élément de commutation (18) et/ou la partie de commande (19) est ou sont précontraints par un élément de ressort (33) en direction de la position de verrouillage.
